# EUROPÄISCHE PATENTSCHRIFT

(11) **EP 0 296 563 B1**
(45) Veröffentlichungstag und Bekanntmachung des Hinweises auf die Patenterteilung: **26.02.1992**
(21) Anmeldenummer: 88109934.5
(22) Anmeldetag: 22.06.1988
(51) Int. Cl.: E01H 5/09, E01H 5/08

(54) **Räumeinrichtung zum Räumen von schneebedeckten Bodenflächen**
Clearing device for clearing snow-covered ground surfaces
Dispositif de déblaiement pour surfaces couvertes de neige

(30) Priorität: 26.06.1987 CH 2411/87
(43) Veröffentlichungstag der Anmeldung: 28.12.1988
(73) Patentinhaber: ROLBA AG, CH-8620 Wetzikon (CH)
(72) Erfinder:
(74) Vertreter: EGLI-EUROPEAN PATENT ATTORNEYS

(56) Entgegenhaltungen:
- EP-A- 0 189 371
- EP-A- 0 197 258
- EP-A- 0 210 347
- DE-A- 2 161 485
- DE-C- 81 794
- FR-A- 1 409 579

## Beschreibung

Die Erfindung betrifft eine Räumeinrichtung zum Räumen von befahrbaren und begehbaren, schneebedeckten Bodenflächen, welche an einem Fahrzeug befestigbar ist und mit einer quer zur Fahrtrichtung liegenden, rotierenden Bürstenwalze ausgerüstet ist.

Es wird heute angestrebt, Strassen und Fahrbahnen, wie Roll- und Startbahnen auf Flugplätzen, vollständig schneefrei zu räumen. Hierzu ist es bekannt, die entsprechenden Bodenflächen durch Schneepflüge, vor allem durch Einseiten-Schneepflüge, zu räumen. Es hat sich aber gezeigt, dass es schwierig ist, mit dem Schneepflug eine schneefreie Räumung durchzuführen, auch wenn die Bodenkante der Schneepflüge so ausgebildet sind, dass die Pflugschar auch auf den Boden abgesetzt werden kann. Bodenunebenheiten und die bei Fahrbahnen übliche Wölbung verhindern ein vollständiges schneefreies Räumen.

Um ein wirklich vollständig schneefreies Räumen von Bodenflächen zu erreichen, ist man dazu übergegangen, zwar nach wie vor eine erste Räumung mit dem Schneepflug durchzuführen. Anschliessend daran werden die verbleibenden Schneereste mit einer rotierenden Bürstenwalze zusammengekehrt. Zweckmässig wird hierbei ein Fahrzeug mit einem stirnseitig befestigten Einseiten-Schneepflug ausgerüstet und - in Fahrtrichtung gesehen - hinter dem Schneepflug eine rotierende Bürstenwalze angeordnet. Die rotierende Bürstenwalze wird entweder vom Motor des Schubfahrzeuges oder von einem zusätzlich auf dem Schubfahrzeug angeordneten Motor, beispielsweise über eine hydrostatische Kraftübertragung, angetrieben. Hierbei kann die rotierende Bürstenwalze an verschiedenen Stellen des Schubfahrzeuges angekuppelt sein. Bei einer bekannten Ausführungsform (CH-A-464 982) ist die rotierende Bürstenwalze zusammen mit einem Einseiten-Schneepflug an der Stirnseite des Schubfahrzeuges angebaut. Obwohl die Achse der Bürstenwalze zur Fahrtrichtung geneigt ist, reicht dies nicht aus, um den von der Bodenfläche gelösten Schnee genügend weit zur Seite zu transportieren. Aus diesem Grund wird durch ein Gebläse ein längs der Bürstenwalze gerichteter Luftstrom erzeugt, durch den der von der Bürstenwalze gelöste Schnee nach der Seite weggeblasen wird. Diese Räumeinrichtung hat sich insbesondere auf Flugplätzen bestens bewährt, jedoch ist ihr Einsatz auf Strassen schwierig, da der stirnseitig angeordnete Schneepflug und die Bürstenwalze einen verhältnismässig grossen Platz vor dem Schubfahrzeug einnehmen, wodurch die Manövrierfähigkeit beeinträchtigt wird.

Bei einer weiteren bekannten Räumeinrichtung (DE-A-35 26 883 oder EP-A-0 210 347) ist die rotierende Bürstenwalze zwischen der Vorder- und der Hinterachse des Fahrzeuges angeordnet. Zusätzlich kann noch eine Salzstreueinrichtung der Bürstenwalze nachgeordnet sein. Das schneefreie Räumen erfolgt somit in drei Stufen: Räumen mittels Schneepflug oder Schneeschleuder, Räumen mit der Bürstenwalze und Salzstreuen für das Entfernen der auf der Bodenfläche noch verbleibenden Schneereste. Da aber bei der Bürstenwalze keine zusätzliche Einrichtung für den Abtransport des Schnees nach der Seite, beispielsweise durch einen Luftstrom, vorgesehen ist, wird der Schnee durch die schräggestellte Bürstenwalze zwar zur Seite abgeleitet, jedoch fällt er unmittelbar neben der Fahrbahn an.

Bei einer dritten Ausführungsform (EP-A-189 371) ist die Bürstenwalze ebenfalls zwischen der Vorder- und Hinterachse des Fahrzeuges angeordnet, jedoch ist der Bürstenwalze ein Gebläse zugeordnet, mit dem ein Luftstrom zum seitlichen Abtransport des von der Bürstenwalze gelösten Schnees erfolgt.

Der Abtransport des Schnees von der Bürstenwalze durch einen Luftstrom macht keine Schwierigkeiten im freien Gelände. In Wohngebieten jedoch wird der Schnee durch den Luftstrom auch dorthin geblasen, wo er nicht erwünscht ist. Der Einsatz solcher Räumeinrichtungen ist deshalb in bewohnten Gebieten nicht praktikabel.

Der Abtransport von Schnee mittels eines Luftstromes hat jedoch noch einen weiteren Nachteil. Der Förder-Wirkungsgrad ist äusserst gering, so dass für einen sauberen Abtransport des Schnees sehr grosse Gebläseleistungen erforderlich sind.

Ferner ist aus der EP-A-0 197 258 eine Kehrschleuder bekannt, bei der an einem gemeinsamen Gestell in Fahrtrichtung gesehen zuerst zwei schwenkbare und höhenverstellbare Kehrwalzen, sodann eine Aufnahmewalze und eine weitere Kehrwalze angeordnet sind. Den beweglichen Kehrwalzen sind jeweils Schneeplugschare vorgeschaltet, welche den Schnee zu der eigentlichen Aufnahmewalze hinlenken. Die hinter den Schneepflugscharen angeordneten Kehrwalzen werfen Schneereste durch einen Förderspalt hindurch über die Schneepflugschare ebenfalls in die Mitte der Vorrichtung.

Die nachgeordnete Aufnahmewalze ist durch eine Leitwand von der ihr nachgeordneten Kehrwalze getrennt, wobei die Aufnahmewalze mit einem Förderschacht und auch die Kehrwalze mit diesem Förderschacht verbunden ist.

Hierdurch wird zwar gewährleistet, dass der von den Pflugscharen und den vorderen Kehrwalzen in die Mitte beförderte Schnee durch die Aufnahmewalze aufgenommen und durch den Förderschacht entfernt wird. Dies gilt allerdings nicht für den Schnee, der von der hinter der Aufnahmewalze angeordneten Kehrwalze von beispielsweise einer Strasse entfernt wird. Um diesen Schnee durch den Förderschacht zu fördern, müssen beispielsweise gesonderte Gebläseeinrichtungen od. dgl. vorgesehen werden. Auch ist es so, dass Aufnahmewalze und Kehrwalze eine entgegengesetzte Drehrichtung haben, so dass ein wünschenswerter, gemeinsamer Antrieb nur unter Zwischenschaltung von Getriebeelemtenten die Walzen antreiben kann.

Hier setzt die Erfindung ein, der die Aufgabe zugrundeliegt, eine Räumeinrichtung der eingangs beschriebenen Art so weiter auszugestalten, dass der Abtransport des Schnees von der Bürstenwalze in bestimmte, gewünschte Richtungen erfolgen kann, wobei aber der Abtransport des Schnees mit wesentlich besserem Wirkungsgrad und damit mit geringerer Leistung erfolgen kann.

Zur Lösung dieser Aufgabe führt, dass das Schneeräumaggregat für die Aufnahme und das Wegführen des durch die Bürstenwalze von der Bodenfläche entfernten Schnees vorgesehen ist und aus einer Räumwalze, beispielsweise einer Förderschnecke oder Fräswalze, und mindestens einem Schleuderrad od. dgl. zusammengesetzt ist, wobei zwischen der Räumwalze und dem Schleuderrad ein Verbindungskanal zum Transport des Schnees vorgesehen ist und wobei die Räumwalze und die Bürstenwalze mit gleichgerichteter Drehrichtung entgegen der Fahrtrichtung etwa parallel zueinander angeordnet sind.

Hierdurch wird gewährleistet, dass der von der Bürstenwalze abgelöste Schnee von der Räumwalze gesichert ausgetragen wird. Es genügt hier ein Kanal und ein beispielsweise Schleuderrad, so dass auch nur ein Schneestrahl erzeugt wird, der in seiner Richtung und seiner Weite einstellbar ist. Hierdurch wird vermieden, dass der Schnee an unerwünschte Stellen geworfen wird.

Zudem benötigt das mechanische Schneeräumaggregat für den Wegtransport gleicher Schneemassen eine wesentlich kleinere Schleuderleistung.

Ein Ausführungsbeispiel der Erfindung ist in der Zeichnung dargestellt und nachfolgend beschrieben. Es zeigen:
- Fig. 1: eine Seitenansicht einer an der Rückseite eines Fahrzeuges angekuppelten Räumeinrichtung und
- Fig. 2: eine weitere Seitenansicht der Räumeinrichtung nach Fig. 1 aus einer Richtung 11 in Fig. 1 mit teilweise weggebrochenen Teilen.

In Fig. 1 ist der hintere Teil eines Fahrzeuges 1 dargestellt, das mit einer Ladebrücke 2 versehen ist. Das Fahrzeug 1 kann beliebiger Art, beispielsweise ein Motorfahrzeug oder ein von einem Motorfahrzeug gezogener Anhänger sein. Am Fahrzeug 1 ist eine Räumeinrichtung 3 angekuppelt. Die Ankuppelung am Fahrzeug 1 erfolgt mittels eines Parallelogrammgestänges 4, welches sich aus zwei Tragarm-Paaren zusammensetzt, welche gelenkig an einem an der Fahrzeugplatte 8 befestigten Anbaurahmen 6 schwenkbar gelagert und am andern Ende der Arme mit einem Tragrahmen 9 verbunden sind. Mittels eines am Anbaurahmen 6 abgestützten Hydraulikzylinders 10 kann die Räumeinrichtung 3 von der Arbeitsstellung in die Dislokationsstellung angehoben werden. Am Tragrahmen 9 sind Laufrollen 11 drehbar gelagert, die mittels eines, durch eine Handkurbel 12 betätigbaren Spindeltriebes 13 höheneinstellbar sind. Die Laufrollen 11 bestimmen den Abstand des Tragrahmens 9 von der zu räumenden Bodenfläche. Zwischen dem Parallelogramm-Gestänge 4 und dem Tragrahmen 9 kann eine Pendeleinrichtung 7 vorgesehen werden, welche aus einem Schwenklager 18 mit einer Federstabilisierung 19 besteht, mit der eine Pendeleinrichtung 7 kann die Anpassung der Räumeinrichtung an die Querneigung einer Bodenfläche erreicht werden kann.

Am Tragrahmen 9 ist ein Schneeräumaggregat 14 befestigt. Dieses setzt sich aus einer Räumwalze 15, welche quer zur Fahrtrichtung angeordnet ist, und einer mit einem Schleuderrad versehenen Schleuder 16 zusammen. Das Schneeräumaggregat 14 kann jedoch auch aus andern Teilen bestehen, beispielweise einer als Förderschnecke oder Fräswalze ausgebildeten Räumwalze 15. Wesentlich ist, dass das Schneeräumaggregat 14 den Schnee mit mechanischen Mitteln aufnimmt und ihn auf die Seite wirft. Hierzu können alle mechanischen Schneeräumgeräte dienen, wie Schneeschleudern, Schneefräsen, Frässchleudern oder Schneckenschleudern.

Am Tragrahmen 9 ist zudem eine Bürstenwalze 20 angeordnet. Die Bürstenwalze 20 ist mittels zweier Tragarme 22 am Tragrahmen 9 höhenverstellbar gelagert. Die Höhenverstellbarkeit ist erforderlich, da die Bürsten der Bürstenwalze 20 sich abnützen und dementsprechend eine Nachstellung der Bürstenwalze 20 erforderlich ist. In Fig. 1 ist der Schwenkweg der Bürstenwalze 20 durch einen Doppelpfeil 23 angegeben, wobei der Bürstendurchmesser bei grosser Abnützung als strichpunktierter Kreis 24 eingetragen ist. Zum Schutz gegen weggeschleuderte Teile ist die Bürstenwalze 20 durch eine Abdeckschale 25 bedeckt.

Die Bürsten der Bürstenwalze 20 können in verschiedener Weise angeordnet sein. In Fig. 1 sind an einem Walzenrohr 27 Bürstenbüschel 28 befestigt, welche, siehe Fig. 2, in nebeneinanderliegenden Reihen angeordnet sind. Die Bürstenbüschel 28 können auch auf Ringen angeordnet sein, die auf das Walzenrohr 27 aufgezogen werden.

Wie aus Fig. 2 ersichtlich ist, weist die Schleuder 16 ein Gehäuse und einen daran angesetzten Stutzen 29 auf, durch welchen der Schnee seitlich der geräumten Bahn geschleudert werden kann. Es ist jedoch möglich, am Stutzen 29 drehbare und/oder schwenkbare Kamine aufzusetzen, mit denen der Schnee in beliebige Richtung, beispielsweise auf ein danebenfahrendes Fahrzeug, geworfen werden kann.

Der Antrieb der Bürstenwalze 20 und des Schneeräumaggregates 14 erfolgt zweckmässig durch hydrostatische Antriebe, wobei, siehe Fig. 2, die Hydromotoren 30 an einem der Tragarme 22 und auf dem Gehäuse der Schleuder 16 abgestützt sind. Die Hydropumpe kann an einer beliebigen Stelle des Fahrzeuges 1 angeordnet und angetrieben sein. Auch andere Antriebe elektrischer oder mechanischer Art können eingesetzt werden.

Die Räumeinrichtung 3 wird wie folgt betrieben:
Die Räumeinrichtung wird immer mit einem Räumaggregat, beispielsweise mit einer Schneeschleuder oder einem Schneepflug eingesetzt. Der Schneepflug, meistens ein Einseiten-Schneepflug, ist entweder am Fahrzeug 1 oder an einem vorausfahrenden andern Fahrzeug befestigt. In letzterem Fall kann das Fahrzeug 1 auch ein Anhänger sein, der an dem vorausfahrenden Fahrzeug angehängt ist.

Durch die gegen die Fahrtrichtung drehende Bürstenwalze 20 werden die von der vorausgegangenen Schneeräumung liegengebliebenen Schneereste direkt in das Schneeräumaggregat 14 geworfen, welches sich - in Fahrtrichtung gesehen - vor der Bürstenwalze 20 befindet. Die quer zur Fahrtrichtung erfolgende Förderung des Schnees zu der zentral angeordneten Schleuder 16 wird von der Räumwalze 15, d.h. einer Förderschnecke oder Fräswalze, übernommen. Die Drehzahl der Bürstenwalze 20 ist stufenlos verstellbar und sowohl der Fahrgeschwindigkeit als auch der Abnützung der Bürstenwalze 20 anpassbar. Die stufenlose Drehzahlverstellung des Rades der Schleuder 16 erlaubt eine Schneeablagerung in der Nähe des Fahrzeuges oder weiter weg von demselben. Der Auswurfstutzen 29 der Schleuder 16 kann in beliebige Richtungen geschwenkt werden.

Vor der Bürstenwalze 20 ist über ihre ganze Länge eine oszillierende Kratzbürste 31 befestigt. Die Kratzbürste 31 hat die Aufgabe, den durch Fahrzeuge auf die Bodenfläche gepressten Schnee vor dem Einwirken der Bürstenwalze 20 loszuschruppen. Dadurch wird ein weitgehend schneefrei geräumter Boden erreicht. Falls noch Schneereste zurückbleiben, kann noch ein Salzstreuer 32 eingesetzt werden, welcher, siehe Fig. 1, hinter der Räumeinrichtung 3 am Fahrzeug 1 befestigt ist und durch auf der Ladebrücke 2 in einem Behälter 33 gelagertes Streusalz gespeist wird.

Die Verwendung von Salz soll im Zeichen des Umweltschutzes möglichst auf ein Minimum herabgesetzt werden können. Dies wird durch die beschriebene Räumeinrichtung 3 weitgehend erreicht. Der durch den rollenden Verkehr zu gefährlichen Schneespuren gepresste Schnee wird durch die Bürstenwalze 20 und durch die Kratzbürste 31 so weitgehend beseitigt, dass auch fast ohne Einsatz von Salz ein schneefreier Boden erreicht wird. Mit der beschriebenen Räumeinrichtung 3 können auch grosse Räumgeschwindigkeiten, beispielsweise bis 40 km/h, eingehalten werden.

## Patentansprüche

1. Räumeinrichtung (3) zum Räumen von befahrbaren und begehbaren, schneebedeckten Bodenflächen, welche an einem Fahrzeug (1) befestigbar und mit einer quer zur Fahrrichtung liegenden, rotierenden Bürstenwalze (20) sowie mit einem in Fahrtrichtung vor der Bürstenwalze (20) angeordneten mechanischen Schneeräumaggregat (14) ausgerüstet ist,
dadurch gekennzeichnet,
dass das Schneeräumaggregat (14) für die Aufnahme und das Wegführen des durch die Bürstenwalze (20) von der Bodenfläche entfernten Schnees vorgesehen ist und aus einer Räumwalze, beispielsweise einer Förderschnecke oder Fräswalze (15) und mindestens einem Schleuderrad (16) od. dgl. zusammengesetzt ist, wobei zwischen der Räumwalze und dem Schleuderrad ein Verbindungskanal zum Transport des Schnees vorgesehen ist, und wobei die Räumwalze (15) und die Bürstenwalze (20) mit gleichgerichteter Drehrichtung entgegen der Fahrtrichtung etwa parallel zueinander angeordnet sind.

2. Räumeinrichtung nach Anspruch 1, dadurch gekennzeichnet, dass die Bürstenwalze (20) und das mechanische Schneeräumaggregat (14) an einem Tragrahmen (9) befestigt sind.

3. Räumeinrichtung nach Anspruch 2, dadurch gekennzeichnet, dass die Bürstenwalze (20) drehbar in Tragarmen (22) gelagert ist, welche an dem Tragrahmen (9) schwenkbar abgestützt sind.

4. Räumeinrichtung nach einem der Ansprüche 1 bis 3, dadurch gekennzeichnet, dass die Bürstenwalze (20) in ihrem Scheitelbereich nach beiden Seiten hin durch eine Abdeckung, beispielsweise durch eine zylindersegmentförmige Abdeckschale (25), abgedeckt ist.

5. Räumeinrichtung nach einem der Ansprüche 1 bis 4, dadurch gekennzeichnet, dass - in Fahrtrichtung gesehen - vor der Bürstenwalze (20), beispielsweise vor dem mechanischen Schneeräumaggregat (14) eine Kratzbürste (31) befestigt ist, die sich über die gesamte Räumbreite der Räumeinrichtung (3) erstreckt.

6. Räumeinrichtung nach Anspruch 5, dadurch gekennzeichnet, dass die Kratzbürste (31) Mittel aufweist, welche der Kratzbürste (31) eine oszillierende Bewegung erteilen.

## Claims

1. Clearing device (3) for clearing snow-covered ground surfaces open to traffic and pedestrians, which device can be fastened to a vehicle (1) and is equipped with a rotating brush roller (20) lying at right angles to the travel direction as well as with a mechanical snow-clearing unit (14) arranged in the direction of travel in front of the brush roller (20),
characterized in that
the snow-clearing unit (14) is provided for lifting and taking away the snow removed from the ground surface by the brush roller (20) and it comprises a clearing roller, for example a spiral conveyer or milling roller (15), and at least one fan blower (16) or suchlike, whereby between the clearing roller and the fan blower there is provided a connection duct for the transportation of the snow, and whereby the clearing roller (15) and the brush roller (20) are arranged approximately in parallel with one another with equidirectional direction of rotation against the direction of travel.

2. Clearing device according to claim 1, characterized in that the brush roller (20) and the mechanical snow-clearing unit (14) are fastened to a carrying frame (9).

3. Clearing device according to claim 2, characterized in that the brush roller (20) is rotatably mounted in carrying arms (22) which are supported on the carrying frame (9) in a pivotable manner.

4. Clearing device according to one of claims 1 to 3, characterized in that in its top region the brush roller (20) is covered towards both sides by a cover, for example by a cylinder-segment-shaped covering shell (25).

5. Clearing device according to one of claims 1 to 4, characterized in that - seen in the direction of travel - in front of the brush roller (20), for example in front of the mechanical snow-clearing unit (14), there is fastened a scratch brush (31) which extends over the entire clearing width of the clearing device (3).

6. Clearing device according to claim 5, characterized in that the scratch brush (31) has means which give the scratch brush (31) an oscillating movement.

## Revendications

1. Dispositif de déblaiement (3) pour déblayer des surfaces de sol recouvertes de neige, sur lesquelles circulent des véhicules et des piétons, lequel dispositif peut être fixé sur un véhicule (1) et est équipé d'un cylindre à brosses (20) tournant, disposé transversalement à la direction de circulation, ainsi que d'un groupe de déneigement (14) mécanique, placé devant le cylindre à brosses (20), dans le sens de la marche, caractérisé en ce que le groupe de déneigement (14) est prévu pour recevoir et chasser la neige enlevée de la surface de sol par le cylindre à brosses (20) et est constitué d'un cylindre de déblaiement, par exemple d'une vis sans fin de transport ou d'un cylindre de fraisage (15) et d'au moins une roue centrifuge (16) ou similaire, un conduit de liaison étant prévu entre le cylindre de déblaiement et la roue centrifuge, pour le transport de la neige et le cylindre de déblaiement (15) ainsi que le cylindre à brosses (20) étant disposés à peu près parallèlement entre eux, avec le même sens de rotation, contraire au sens de la marche.

2. Dispositif de déblaiement selon la revendication 1, caractérisé en ce que le cylindre à brosses (20) et le groupe de déneigement mécanique (14) sont fixés sur un châssis de support (9).

3. Dispositif de déblaiement selon la revendication 2, caractérisé en ce que le cylindre à brosses (20) est monté tournant dans des bras de support (22) qui prennent appui, de manière pivotante, contre le châssis de support (9).

4. Dispositif de déblaiement selon l'une des revendications 1 à 3, caractérisé en ce que le cylindre à brosses (20) est recouvert dans la région de son sommet, vers les deux côtés, par une couverture, par exemple par un capot (25) en forme de segment de cylindre.

5. Dispositif de déblaiement selon l'une des revendications 1 à 4, caractérisé en ce qu'il est fixé devant le cylindre à brosses (20) - dans le sens de la marche - par exemple devant le groupe de déneigement (14) mécanique, une brosse de raclage (31) qui s'étend sur toute la largeur de déblaiement du dispositif de déblaiement (3).

6. Dispositif de déblaiement selon la revendication 5, caractérisé en ce que la brosse de raclage (31) comporte des moyens qui confèrent un mouvement oscillant à la brosse de raclage (31).
